# EUROPÄISCHE PATENTANMELDUNG

(11) **EP 2 466 067 A2**
(43) Veröffentlichungstag der Anmeldung: **20.06.2012**
(21) Anmeldenummer: 11191768.8
(22) Anmeldetag: 02.12.2011
(51) Int. Cl.: E21F 1/00

(54) **Entlüftungsvorrichtung**

(30) Priorität: 15.12.2010 DE 102010061276
(71) Anmelder: Essmann GmbH, 32107 Bad Salzuflen (DE)
(72) Erfinder:
(74) Vertreter: Kleine, Hubertus

(57) **Zusammenfassung**

Eine Entlüftungsvorrichtung (1, 1'), insbesondere für Rauch und Brandgase, umfasst einen an einem Dach montierbaren Aufsatzkranz (2), an dessen Oberseite ein zu öffnendes Verschlusselement (3, 3') angeordnet ist, wobei an oder in dem Aufsatzkranz (2) ein über 200° C hitzebeständiger Ventilator (10, 10') angeordnet ist. Dadurch kann auch bei Schwelbränden ein Abziehen des Rauches und der Brandgase erfolgen.

## Beschreibung

Die vorliegende Erfindung betrifft eine Entlüftungsvorrichtung, insbesondere für Rauch und Brandgase, mit einem an einem Dach montierbaren Aufsakranz, an dessen Oberseite ein zu öffnendes Verschlusselement angeordnet ist.

Es sind Aufsatzkränze bekannt, bei denen eine automatische Öffnung im Brandfall erfolgt. Dadurch kann ein Abzug des Rauches durch die Öffnung an dem Aufsatzkranz erfolgen. Dies funktioniert allerdings nur, wenn beim Brand eine gewisse Wärmeentwicklung auftritt, so dass durch die Temperaturdifferenz die wärmeren Brandgase nach oben aufsteigen und durch den Aufsatzkranz nach außen geleitet werden. Gerade bei Schwelbränden mit niedrigeren Temperaturen funktioniert dieses Abziehen der Brandgase aus Gebäuden jedoch unzureichend.

Die EP 1 398 461 offenbart eine Vorrichtung zum Entlüften eines Tunnels, bei der in einem Tunnelkanal ein oder mehrere Ventilatoren angeordnet sind, um heiße Brandgase aus einem Tunnel abzusaugen. Die Anordnung zusätzlicher Kanäle ist in Gebäuden wegen des erheblichen Platzbedarfes schlecht möglich.

Es ist daher Aufgabe der vorliegenden Erfindung, eine Entlüftungsvorrichtung zu schaffen, die auch bei Bränden mit geringer Wärmeentwicklung einen sicheren Abzug von Rauch und Brandgasen ermöglicht.

Diese Aufgabe wird mit einer Entlüftungsvorrichtung mit den Merkmalen des Anspruches 1 gelöst.

Erfindungsgemäß ist an oder in dem Aufsatzkranz ein über 200° C hitzebeständiger Ventilator angeordnet. Dadurch kann über den Aufsatzkranz ein Abzug von Rauch und Brandgasen erfolgen, auch wenn nur eine geringere Temperaturdifferenz vorhanden ist, beispielsweise bei Schwelbränden. Über den Ventilator wird dann die Innenluft angesaugt und über den Aufsatzkranz nach außen befördert. Eine solche Entlüftungsvorrichtung bietet ein hohes Maß an Sicherheit und benötigt zudem keinen zusätzlichen Bauraum, da in dem Aufsatzkranz der Bauraum genutzt werden kann.

Gemäß einer bevorzugten Ausgestaltung der Erfindung weist der Aufsatzkranz zumindest an der Innenseite eine Verkleidung aus Metall, insbesondere einem Stahlblech, auf. Dadurch besitzt der Aufsatzkranz eine hohe Hitzebeständigkeit, so dass die Rauchgase auch bei Bränden mit größerer Temperaturentwicklung abgesaugt werden können.

Für eine sichere Montage des Ventilators kann dieser an einem Rahmen gehalten sein, der an der Innenseite des Aufsatzkranzes festgelegt ist. Dadurch wird eine stabile Befestigung gewährleistet, wobei der Ventilator vorzugsweise eine metallische Aufhängung besitzt, die eine hohe Temperaturbeständigkeit aufweist. An dem Ventilator kann zudem auch der Antrieb montiert sein, der beispielsweise oberhalb des Ventilators in dem Aufsatzkranz angeordnet ist. Dadurch ist der Antrieb nur begrenzt sichtbar und benötigt keinen zusätzlichen Bauraum.

Gemäß einer Ausgestaltung der Erfindung ist das Verschlusselement als verschwenkbare Klappe oder Doppelklappe ausgebildet. Die Klappe kann dann über bekannte Antriebselemente, beispielsweise über Hubzylinder oder einen elektrischen Hubmotor, in eine Öffnungsstellung verschwenkt werden. Statt einer verschwenkbaren Klappe kann auch ein Lamellenvorhang an der Oberseite des Aufsatzkranzes angeordnet sein, der eine Vielzahl von verschwenkbaren Lamellen aufweist, die im Brandfall in Öffnungsposition verschwenkt werden.

Vorzugsweise ist eine Steuereinheit vorgesehen, mittels der ein Antrieb zum Öffnen des Verschlusselementes und/oder zum Einschalten des Ventilators steuerbar ist. Die Steuereinheit kann dabei mit mindestens einem Rauchmelder oder einer bauseitigen Brandmeldeanlage gekoppelt sein, um den Aufsatzkranz zu öffnen und zudem den Ventilator einzuschalten. Dadurch kann nach kurzer Zeit eine Entlüftung des Gebäudes erfolgen, so dass im Brandfall Personen oder Sachgüter nach Möglichkeit geschützt werden.

Um das Gebäude im Bereich der Entlüftungsvorrichtung ausreichend zu entlüften, weist der Ventilator vorzugsweise eine Förderleistung von mehr als 10.000 m³/h, insbesondere zwischen 20.000 m³/h und 70.000 m³/h, auf.

Der Aufsatzkranz weist zudem vorzugsweise Wände mit einer Wärmedämmung auf, damit mögliche Kältebrücken vermieden werden. Dabei sind die Wände des Aufsatzkranzes vorzugsweise vertikal angeordnet, können aber auch eine leichte Neigung nach innen aufweisen. Zudem kann der Aufsatzkranz abgedichtet an eine Dachbahn an einem Dach angeschlossen sein.

Die Erfindung wird nachfolgend anhand zweier Ausführungsbeispiele mit Bezug auf die beigefügten Zeichnungen näher erläutert. Es zeigen:
- Figuren 1A und 1B: zwei Ansichten eines ersten Ausführungsbeispiels einer erfindungsgemäßen Entlüftungsvorrichtung, und
- Figuren 2A und 2B: zwei Ansichten eines zweiten Ausführungsbeispiels einer erfindungsgemäßen Entlüftungsvorrichtung.

Eine Entlüftungsvorrichtung 1 umfasst einen Aufsakranz 2, der aus vier Wandelementen gebildet ist, die rahmenförmig montiert sind. Jedes Wandelement 2 umfasst dabei eine Innenverkleidung aus einem Stahlblech und eine Wärmedämmung, wobei an dem Aufsatzkranz 2 außen eine Dachbahn angeschlossen sein kann.

An einer oberen Öffnung des Aufsatzkranzes 2 ist ein Verschlusselement 3 in Form einer verschwenkbaren Klappe angeordnet, die auch als Doppelklappe oder als Lamelleneinheit ausgebildet sein kann. Das Verschlusselement 3 ist über ein Scharniergelenk 4 an dem Aufsatzkranz 2 gehalten und kann über einen Hubzylinder 5 verschwenkt werden. Der Hubzylinder 5 ist hierfür an einem Ende an einer Halterung 6 in einem mittleren Bereich des Verschlusselementes 3 festgelegt und an der gegenüberliegenden Seite an einem Ausleger 7, der benachbart zu dem Scharnierelement 4 angeordnet ist. Über das Hubelement 5 kann das Verschlusselement 3 über einen Winkel von vorzugsweise mindestens 90° in eine Offenstellung verschwenkt werden.

Unterhalb des Verschlusselementes 3 ist ein Ventilator 10 montiert, wobei hierfür ein Rahmen 8 an der Innenverkleidung des Aufsatzkranzes 2 festgelegt ist. An dem Rahmen 8 ist ein Gehäuse 9 des Ventilators 10 montiert, der über eine Lagerung 11 mit einem Antrieb 12 verbunden ist. Der Antrieb 12 ist dabei über einen Halter 14 ortsfest an dem Gehäuse 9 abgestützt und kann die Flügel des Ventilators 10 antreiben.

Der Ventilator 10 ist mit einer Steuereinheit verbunden, damit der Ventilator 10 angeschaltet werden kann, wenn ein mit der Steuereinheit gekoppelter Rauchmelder oder eine bauseitigen Brandmeldeanlage oder eine andere geeignete Auslöseeinrichtung einen Brandherd detektiert. Dann wird der Ventilator 10 angeschaltet, damit durch eine Öffnung 13 an dem Ventilator 10 die Brandgase abgesaugt werden können. Gleichzeitig oder vorher öffnet sich das Verschlusselement 3 über das Hubelement 5, so dass eine Entlüftung erfolgt. Der Ventilator 10 hat dabei vorzugsweise eine Förderleistung von mehr als 10.000 m³/h, insbesondere mehr als 20.000 m³/h.

In den Figuren 2A und 2B ist eine modifizierte Ausführungsform einer Entlüftungsvorrichtung 1' dargestellt, bei der ein senkrecht nach oben hervorstehender Aufsatzkranz 2 vorgesehen ist, der wie bei dem vorangegangenen Ausführungsbeispiel vier rahmenförmig zusammengesetzte Wandelemente umfasst, die innen eine Metallverkleidung und eine Wärmedämmung aufweisen. Der Aufsatzkranz 2 ist an einem Dach montierbar und besitzt an seiner Oberseite ein Verschlusselement 3' in Form eines Lamellenvorhanges. Der Lamellenvorhang umfasst eine Vielzahl leistenförmiger Lamellen 4', die über ein Betätigungselement 5' verschwenkbar sind. Die Lamellen 4' sind dabei an einem Rahmen drehbar gelagert und können über das Betätigungselement 5' gedreht werden. In der geschlossenen Position sind die Lamellen 4' abgedichtet aneinander gehalten, um das Eindringen von Feuchtigkeit und Regenwasser zu vermeiden.

An dem Aufsatzkranz 2 ist ein Rahmen 8' oder eine Halterung vorgesehen, um ein Gehäuse 9' eines Ventilators 10' am Aufsatzkranz 2 festzulegen. Am Ventilator 10' ist an der Oberseite ein Antrieb 12' angeordnet, der seitlich abgestützt ist und den Ventilator 10' antreibt.

Über eine Steuereinheit kann das Betätigungselement 5' zum Öffnen des Lamellenvorhanges 3' betätigt werden, damit die Lamellen 4' in eine Öffnungsposition verschwenkt werden. Zudem kann in einem Brandfall die Steuereinheit den Ventilator 10' anschalten, damit dieser Rauch und Brandgase über den Aufsatzkranz 2 in die Umgebung fördert.

## Patentansprüche

1. Entlüftungsvorrichtung (1, 1'), insbesondere für Rauch und Brandgase, mit einem an einem Dach montierbaren Aufsatzkranz (2), an dessen Oberseite ein zu öffnendes Verschlusselement (3, 3') angeordnet ist, **dadurch gekennzeichnet, dass** an oder in dem Aufsatzkranz (2) ein über 200° C hitzebeständiger Ventilator (10, 10') angeordnet ist.

2. Entlüftungsvorrichtung nach Anspruch 1, **dadurch gekennzeichnet, dass** der Aufsatzkranz (2) zumindest an der Innenseite eine Verkleidung aus Metall aufweist.

3. Entlüftungsvorrichtung nach Anspruch 1 oder 2, **dadurch gekennzeichnet, dass** der Ventilator (10, 10') an einem Rahmen (8, 8') gehalten ist, der an der Innenseite des Aufsatzkranzes (2) festgelegt ist.

4. Entlüftungsvorrichtung nach einem der vorhergehenden Ansprüche, **dadurch gekennzeichnet, dass** an dem Ventilator (10, 10') ein Antrieb (12, 12') montiert ist.

5. Entlüftungsvorrichtung nach einem der Ansprüche 1 bis 4, **dadurch gekennzeichnet, dass** das Verschlusselement als verschwenkbare Klappe (3) ausgebildet ist.

6. Entlüftungsvorrichtung nach einem der Ansprüche 1 bis 4, **dadurch gekennzeichnet, dass** das Verschlusselement als Lamellenvorhang (3') mit einer Vielzahl von verschwenkbaren Lamellen (4') ausgebildet ist.

7. Entlüftungsvorrichtung nach einem der vorhergehenden Ansprüche, **dadurch gekennzeichnet, dass** eine Steuereinheit vorgesehen ist, mittels der ein Antrieb (5, 5') zum Öffnen des Verschlusselementes (3, 3') und/oder zum Einschalten des Ventilators (10, 10') steuerbar ist.

8. Entlüftungsvorrichtung nach Anspruch 7, **dadurch gekennzeichnet, dass** die Steuereinheit mit mindestens einem Rauchmelder gekoppelt ist.

9. Entlüftungsvorrichtung nach einem der vorhergehenden Ansprüche, **dadurch gekennzeichnet, das**s der Ventilator (10, 10') eine Förderleistung von mehr als 10.000 m³/h, insbesondere zwischen 20.000 m³/h bis 70.000 m³/h, besitzt.

10. Entlüftungsvorrichtung nach einem der vorhergehenden Ansprüche, **dadurch gekennzeichnet, dass** der Aufsatzkranz (2, 2') Wände mit einer Wärmedämmung aufweist.
